# FASCICULE DE BREVET EUROPEEN

(11) **EP 0 763 470 B1**
(45) Date de publication et mention de la délivrance du brevet: **15.10.2003**
(21) Numéro de dépôt: 96460032.4
(22) Date de dépôt: 18.09.1996
(51) Int. Cl.: B65B 57/20, G06M 3/02

(54) **Machine et procédé de tri et de regroupement d'articles individuels en vue de leur conditionnement par quantité prédéterminée**
Vorrichtung und Verfahren zum Sortieren und Umgruppieren von Einzelgegenständen zum Zwecke ihrer Verpackung in vorbestimmten Mengen
Machine and method for sorting and regrouping individual articles in order to package these in predetermined quantities

(30) Priorité: 18.09.1995 FR 9511127
(43) Date de publication de la demande: 19.03.1997
(73) Titulaire: Robert, Pierre, 49300 Cholet (FR); Somville, Olivier, 49610 St Melaine sur Aubance (FR); Delaballina, Angel, 12200 Villefranche de Rouergue (FR)
(72) Inventeur: Robert, Pierre, 49300 Cholet (FR); Somville, Olivier, 49610 St Melaine sur Aubance (FR); Delaballina, Angel, 12200 Villefranche de Rouergue (FR)
(74) Mandataire: Thibon-Littaye, Annick

(56) Documents cités:
- FR-A- 2 112 209
- FR-A- 2 613 957
- GB-A- 1 350 444
- US-A- 3 490 197
- US-A- 4 062 438
- US-A- 4 528 680

## Description

Le domaine de l'invention est celui du conditionnement d'articles issus, par exemple, d'une chaîne de fabrication industrialisée. Plus précisément, l'invention concerne une machine et un procédé de tri et de regroupement d'articles individuels, de façon que ces derniers puissent être conditionnés par quantité prédéterminée.

Il existe de nombreuses applications dans lesquelles des articles sont regroupés par lots afin d'être conditionnés ensemble, par exemple, dans des sachets. Le respect d'un nombre donné d'articles dans chaque lot permet de ne léser ni le client ni le fabricant.

L'invention s'applique notamment, mais non exclusivement, au tri et au regroupement de produits surgelés de viennoiserie, boulangerie ou encore pâtisserie (des croissants, par exemple) en vue de leur ensachage, chaque sachet devant contenir un nombre donné de produits surgelés. Dans ce cas, l'opération de tri et de regroupement et l'opération d'ensachage sont effectuées dans une salle de conditionnement, située entre un surgélateur et une chambre froide de stockage. Les produits surgelés arrivent généralement dans la salle de conditionnement disposés en vrac sur un convoyeur. Habituellement, le surgélateur et la chambre froide de stockage se trouvent à une très basse température (généralement -40°C), alors que la salle de conditionnement se trouve à une température plus élevée (généralement +10°C). En effet, il doit être possible, à l'intérieur de cette salle de conditionnement, de faire travailler des gens et des machines comportant de l'électronique. Pour des raisons de conservation, les produits surgelés ne peuvent rester que quelques minutes dans la salle de conditionnement et, par conséquent, les opérations de tri et de regroupement ainsi que d'ensachage doivent être effectuées très rapidement.

L'opération de conditionnement est effectuée par une machine appropriée, par exemple une ensacheuse dans l'application précitée. L'invention portant uniquement sur l'opération de tri et de regroupement, l'opération de conditionnement n'est pas discutée plus en détail dans la suite de la présente description.

On connaît, dans l'état de la technique, plusieurs techniques permettant d'effectuer l'opération de tri et de regroupement d'articles.

Une première solution connue consiste à utiliser une centrifugeuse du type comprenant un plateau légèrement conique alvéolé sur son pourtour. Le plateau est alimenté verticalement, par le dessus, et tourne lentement. Sa faible pente combinée à sa rotation assure un écoulement et une distribution des articles aux alvéoles. Un tapis d'évacuation des articles vers un dispositif de conditionnement est disposé sous le plateau de la centrifugeuse. Chaque alvéole, lorsqu'elle passe au-dessus du tapis d'évacuation, s'ouvre de façon à laisser tomber l'article qu'elle contient. Ainsi, les articles sont déposés un par un sur le tapis d'évacuation et il est donc aisé de les compter. Lorsque la quantité prédéterminée d'articles à mettre dans un sachet est atteinte, la centrifugeuse est bloquée. Dès que l'ensachage en cours est terminé, le cycle suivant de conditionnement peut débuter : on débloque la centrifugeuse qui libère à nouveau les articles un à un sur le tapis d'évacuation.

Cette première solution connue permet de toujours avoir le bon nombre d'articles dans chaque sachet. En revanche, elle ne permet pas, du fait de son principe de libération des articles un à un, d'atteindre de fortes cadences. Par ailleurs, la centrifugeuse ne peut être utilisée qu'avec des articles présentant une taille donnée, qui est imposée par la dimension des alvéoles.

Selon une seconde technique connue de tri et de regroupement, les articles arrivent sur un tapis roulant d'amenée unique. A un point d'embranchement, deux portes permettent de diriger les articles vers l'une ou l'autre de deux installations parallèles de conditionnement. Un système de vision, comprenant notamment des moyens de traitement d'image et une caméra linéaire placée en amont du point d'embranchement entre les deux installations, permet de détecter et de compter les articles qui arrivent. Tous les articles qui passent sont d'abord dirigés vers l'une des installations de conditionnement. Lorsque le nombre d'articles passés atteint la quantité prédéterminée d'articles à conditionner ensemble, le tapis roulant d'amenée est arrêté après que les derniers articles permettant de faire l'appoint au nombre désiré aient passé le point d'embranchement. Puis les portes sont déplacées, de façon que tous les articles suivants soient dirigés vers l'autre installation de conditionnement, et le tapis roulant d'amenée redémarre. Ainsi, les deux installations de conditionnement sont sensées recevoir alternativement une quantité prédéterminée d'articles.

Cette seconde technique connue de tri et de regroupement présente l'inconvénient majeur de ne pas pouvoir traiter un flux d'articles continu alors que presque tous les flux de productions en sortie des chaînes de fabrication industrialisée sont précisément du type continu. En effet, l'arrêt périodique du tapis roulant d'amenée dans le cas d'un flux d'articles continu se traduirait par un entassement inacceptable des articles sur ce tapis d'amenée.

Du fait de l'utilisation d'une caméra linéaire, le comptage des articles est entâché d'erreurs. En effet, si les articles se déplacent sur le tapis lorsque ce dernier avance, sur l'image reconstituée à partir d'une succession de lignes de pixels, ces articles apparaissent soit plus grands soit plus petits qu'ils ne le sont en réalité.

Encore un autre inconvénient de cette seconde technique connue de tri et de regroupement est de ne pas assurer un nombre exact d'articles par cycle de conditionnement. En effet, du fait des contraintes mécaniques, il est difficile de parfaitement synchroniser le déplacement des portes avec le passage du dernier article permettant d'atteindre la quantité prédéterminée.

De plus, si plusieurs articles sont accolés sur le tapis roulant, et si la quantité prédéterminée est atteinte avec seulement une partie d'entre eux, les portes ne peuvent pas les séparer et les dirigent tous vers l'installation associée au cycle de conditionnement en cours. Dans ce dernier cas, l'installation associée au cycle de conditionnement en cours reçoit un nombre d'articles trop élevé, et l'autre installation, associée au cycle de conditionnement suivant, reçoit un nombre d'articles trop faible. Pour éviter cela, une personne doit lire sur un écran d'affichage le nombre réel d'articles reçus par chaque installation de conditionnement, et ôter ou ajouter à la main des articles de façon à atteindre la quantité prédéterminée. Une telle opération manuelle d'ajustement du nombre d'articles augmente fortement le coût du conditionnement.

Par le document FR-A-2 613 957 il est également connu un dispositif pour compter des articles en mouvement et pour les séparer en groupes numériquement identiques. Ce dispositif est équipé d'une rangée de doigts escamotables qui sont commandés à partir d'informations fournies par une caméra vidéo linéaire et permettent une meilleure séparation des articles en des groupes identiques. Les inconvénients de l'utilisation d'une caméra linéaire, notamment ceux qui ont été précisés ci-dessus, persistent dans un tel dispositif.

L'invention a notamment pour objectif de pallier ces différents inconvénients de l'état de la technique.

Plus précisément, l'un des objectifs de la présente invention est de fournir un procédé et une machine de tri et de regroupement d'articles individuels qui permettent de s'assurer que le nombre d'articles conditionnés ensemble est toujours égal ou supérieur d'une unité au maximum à une quantité prédéterminée.

Un autre objectif est qu'ils soient configurables de façon à pouvoir être utilisés avec n'importe quel type d'article.

Un autre objectif de l'invention est de qu'ils soient auto-adaptifs en fonction de la nature des articles.

Encore un autre objectif de l'invention est d'assurer un fonctionnement très souple et permettant d'atteindre des cadences très élevées.

Un objectif complémentaire de l'invention est de réduire les coûts de conditionnement.

Ces objectifs, ainsi que d'autres qui apparaîtront par la suite, sont atteints selon l'invention à l'aide d'une caméra matricielle incluse dans un système de vision artificielle à peigne de rétention des articles, réalisant un calcul de nombre d'articles, comme il est défini dans la revendication 1 pour le procédé et dans la revendication 6 pour la machine.

Des caractéristiques secondaires de l'invention ressortent respectivement des revendications 2 à 5 et 7 et 8.

C'est le système de vision artificielle qui réalise une étape de calcul d'une information de commande du peigne.

Il est à noter que le procédé et la machine de l'invention n'utilisent pas une caméra linéaire mais une caméra matricielle, qui est beaucoup plus avantageuse. En effet, l'utilisation d'une caméra matricielle permet notamment de tolérer un glissement des objets sur le tapis (puisqu'on raisonne en termes d'objets sur des images). Or un tel glissement, qui est fréquent, se traduit si l'on utilise une caméra linéaire par des erreurs de comptage.

Conformément au procédé de l'invention, les articles passant dans la zone de vision sont comptés lors de leur première apparition sur une image. Si des articles n'ont pas eu le temps de traverser toute la zone de vision avant la prise de l'image numérique suivante, ils sont encore présents sur l'image suivante, mais à des emplacements différents. Le système de vision artificielle les reconnaît et ne les prend pas en compte une nouvelle fois.

Selon un mode de réalisation, tous les articles présents sur une image sont répartis dans un ou plusieurs groupes. Chaque groupe d'articles apparaît pour le peigne comme un unique élément qu'il ne peut que laisser passer ou retenir en bloc. La notion de groupe d'articles est directement liée aux contraintes mécaniques, telles que notamment l'écartement et l'inertie des dents du peigne, et la vitesse d'entraînement des moyens d'amenée.

Lors de l'étape de calcul d'une sélection d'un ou plusieurs groupes et d'un ordre d'abaissement des dents, on tient compte de certaines contraintes mécaniques (notamment celles précitées) ainsi que d'un jeu autorisé de mouvement des articles sur les moyens d'amenée, entre la zone de vision et le peigne.

Une stratégie prédéterminée de calcul consiste, par exemple, à calculer toutes les possibilités envisageables avec les groupes trouvés lors de l'étape précédente, et à choisir celle qui conduit à un nombre d'articles égal ou le plus proche par excès de la quantité prédéterminée.

De préférence, tous les articles présents sur une image sont répartis dans une ou plusieurs taches. Une tache peut ne comprendre qu'un article, si celui-ci est isolé des autres articles. Tous les articles qui sont accolés les uns aux autres appartiennent à une même tache, du fait qu'un même contour permet de les englober tous.

Avantageusement, chaque groupe est constitué d'un nombre entier de taches.

De façon préférentielle, les moyens d'amenée comprennent, en amont de la zone de vision, une zone d'accélération, permettant d'étaler les articles sur les moyens d'amenée.

Préférentiellement la machine selon l'invention comprend, en amont de la zone de vision, une brosse placée au-dessus des moyens d'amenée et tournant dans le sens inverse du sens d'entraînement des moyens d'amenée, de façon à supprimer toute superposition d'articles sur les moyens d'amenée.

La brosse et la zone d'accélération, qui sont deux moyens pouvant être combinés, facilitent d'une part le repérage et le comptage des articles par le système de vision artificielle, et d'autre part le blocage sélectif de certains articles par le peigne.

D'autres caractéristiques et avantages de l'invention apparaîtront à la lecture de la description suivante d'un mode de réalisation préférentiel de l'invention, donné à titre d'exemple indicatif et non limitatif, et des dessins annexés, dans lesquels ;
- la figure 1 présente une vue de dessus schématique d'un mode de réalisation particulier de la machine de tri et de regroupement de l'invention;
- la figure 2 présente une vue en perspective partielle de la machine de la figure 1;
- les figures 3A à 3E présentent plusieurs vues successives correspondant à des états intermédiaires de la machine des figures 1 et 2, dans un exemple de fonctionnement ;
- la figure 4 présente un schéma synoptique d'un mode de réalisation du procédé de tri et de regroupement de l'invention ;
- les figures 5, 6 et 7 présentent chacune en détail une des étapes du procédé de la figure 4 ; et
- la figure 8 illustre les notions de groupe et de tâche.

L'invention concerne donc une machine et un procédé de tri et de regroupement d'articles individuels en vu de leur conditionnement par quantité prédéterminée lors de cycles de conditionnement successifs.

Dans le mode de réalisation présenté sur les figures 1 et 2, la machine de l'invention comprend :
- des moyens 1 d'amenée d'articles 2 vers un dispositif de conditionnement (non représenté), dans le sens de la flèche référencée 6 ;
- un système de vision artificielle 3 ;
- un peigne 4 de rétention temporaire d'articles ;
- une barrière 5 de rétention temporaire d'articles.

Les articles 2 sont par exemple des viennoiseries surgelées et le dispositif de conditionnement est par exemple une ensacheuse.

Un tapis roulant constitue par exemple les moyens 1 d'amenée.

Le système de vision artificielle 3 comprend notamment une caméra 7 et des moyens 8 de traitement d'image. La caméra 7 est par exemple une caméra matricielle. Ainsi, même si des articles ne sont pas immobiles sur le tapis roulant, ils n'apparaîssent pas déformés sur les images.

La caméra 7 est fixe et située en regard du tapis roulant 1. La zone de vision 9 de la caméra 7 englobe une portion du tapis roulant 1 de façon que tous les articles 2 passent dans cette zone de vision 9. Chaque image prise par la caméra 7 comporte par exemple 200 000 pixels. Les moyens 8 de traitement d'image sont par exemple réalisés sous la forme d'une carte câblée, de façon à augmenter la rapidité de traitement.

Comme expliqué en détail dans la suite de la description, le système de vision artificielle 3 permet de repérer et de compter les articles passant dans la zone de vision 9, c'est-à-dire tous les articles entraînés par le tapis roulant 1 vers le dispositif de conditionnement (non représenté).

Par ailleurs, le système de vision artificielle 3 délivre une information 14 de commande du peigne 4 et une information 15 de commande de la barrière 5.

Le peigne 4 est placé en aval de la zone de vision 9 de la caméra 7, c'est-à-dire entre la zone de vision 9 et le dispositif de conditionnement (non représenté). Il comporte une pluralité de dents 10, 11. Les dents 10, 11 sont par exemple des vérins. Le pas du peigne 4 est par exemple égal à la moitié de la largeur des articles les plus petits.Chaque dent 10, 11 peut prendre chacune deux positions, à savoir :
- une position de repos (ou position haute), dans laquelle elle n'entrave pas le passage des articles ;
- une position de rétention (ou position basse), dans laquelle elle entrave le passage des articles.

Sur la figure 1, les dents 11 en position de repos sont représentées par un cercle, alors que les dents 10 en position de rétention sont représentées par un disque noir.

La barrière 5 est placée en aval du peigne 4. Elle peut prendre deux positions, à savoir une position de repos et une position de rétention. Contrairement au peigne 4, dont les dents 10, 11 sont indépendantes et peuvent ne pas être abaissées simultanément, la barrière 5 est monobloc.

Optionnellement, et comme représenté sur la figure 1, la machine de l'invention peut comprendre une brosse 12 et/ou le tapis roulant 1 peut comprendre une zone d'accélération 13.

La brosse 12 est placée au-dessus du tapis roulant 1, en amont de la zone de vision 9. Elle tourne en sens inverse du sens d'entraînement du tapis roulant. Elle permet de supprimer les éventuelles superpositions d'articles, et donc de rendre tous les articles visibles par le système de vision artificielle 3.

La zone d'accélération 13 du tapis roulant 1 est située en amont de la zone de vision 9 de la caméra 7. Elle permet d'étaler les articles sur le tapis roulant 1, et donc de faciliter leur discernement par le système de vision artificielle 3. Par exemple, le tapis roulant 1 peut passer, dans la zone d'accélération 13, d'une vitesse de 10m/mn à 70m/mn.

Le fonctionnement de la machine de l'invention présentée sur les figures 1 et 2 est maintenant expliqué en relation avec la figure 4, qui présente un schéma synoptique d'un mode de réalisation du procédé de l'invention.

Ce procédé comprend, pour chaque cycle de conditionnement, les étapes suivantes :
- repérage et comptage (41), par le système de vision artificielle, des articles passant dans la zone de vision 9 ;
- comparaison (42) du nombre N d'articles déjà passés pour le cycle de conditionnement en cours avec la quantité prédéterminée N₀ d'articles à atteindre ;
et, lorsque cette quantité prédéterminée N₀ d'articles est atteinte
- calcul (43), par le système de vision artificielle 3, de l'information 14 de commande du peigne 4 ;
- abaissement (45) de la barrière 5 en fonction de l'information 15 de commande de la barrière 5, jusqu'à la fin du cycle de conditionnement en cours, et remontée du peigne 4 ;
- remontée (46) de la barrière 5.

Les étapes 41 et 42 mises en oeuvre dans le système de vision artificielle 3 constituent un processus itératif comprenant une (41) ou deux (41 et 42) étapes, selon que la quantité prédéterminée N₀ d'articles est atteinte ou non. Chaque itération du processus mis en oeuvre dans le système de vision artificielle 3 présente par exemple une durée environ égale à 90 ms, si elle comporte une seule étape 41, ou à 150 ms, si elle comporte deux étapes 41 et 42.

L'information 14 de commande du peigne 4 est telle que l'abaissement de certaines dents est retardé, de façon à autoriser sélectivement le passage du ou des derniers articles permettant de faire l'appoint du nombre N d'articles à la quantité prédéterminée N₀.

L'information 15 de commande de la barrière 5 est telle que l'abaissement de la barrière 5 est retardé par rapport à l'abaissement complet du peigne 4, de façon à autoriser le passage du ou des derniers articles permettant de faire l'appoint (et que le peigne 4 a également laissé passer). L'instant d'abaissement de la barrière 5 est par exemple calculé, à partir de l'instant d'abaissement complet du peigne 4, en tenant compte de la vitesse du tapis roulant 1 et de la distance entre le peigne 4 et la barrière 5, de façon que les derniers articles que le peigne 4 a laissé passer passent la barrière 5 avant que cette dernière soit abaissée.

Il est à noter que le peigne 4 peut être remonté avant que la barrière 5 soit abaissée. En effet, la durée minimale pendant laquelle le peigne 4 doit rester en position abaissée est celle qui permet d'écarter suffisamment le dernier article d'un cycle et le premier article du cycle suivant, pour que la barrière 5 ait le temps de descendre entre les instants de passage de ces dernier et premier articles de deux cycles successifs.

Un exemple de fonctionnement est maintenant présenté en relation avec les figures 3A à 3E, qui présentent différentes vues de dessus de la machine, correspondant à des instants de fonctionnement successifs.

Sur chaque figure (3A à 3E), on a représenté le tapis roulant 1, la zone de vision 9, le peigne 4, la barrière 5, et les articles individuels 2. Chaque zone du peigne 4 est représentée soit par un cercle, si elle est en position de repos, soit par un disque noir, si elle est en position de rétention. La barrière 5 est représentée soit en pointillés, si elle est en position de repos, soit en trait plein, si elle est en position de rétention.

Afin de pouvoir les distinguer aisément, on a marqué d'une croix les articles 2 concernés par le cycle de conditionnement en cours.

Sur la figure 3A, on se place dans le cas où le système de vision artificielle, après avoir constaté que le nombre N d'articles passés dans la zone de vision était égal à la quantité prédéterminée N₀, a calculé que cette quantité prédéterminée N₀ était atteinte par exemple en laissant passer les trois articles référencés 32 et en bloquant les autres articles. Dans ce but, certaines dents 31 du peigne 4 n'ont pas été abaissées en même temps que les autres 33.

Après que les articles 32 permettant de faire l'appoint sont passés, toutes les dents du peigne 4 sont abaissées (cf fig. 3B) et assurent la rétention de tous les articles non concernés par le cycle de conditionnement en cours (c'est-à-dire, sur la figure 3B, ceux non marqués d'une croix).

Ensuite (cf fig. 3C), afin d'éviter une accumulation d'articles devant le peigne 4 qui pourrait atteindre la zone de vision 9 proche, la barrière 5 est abaissée, et les dents du peigne 4 sont remontées. Cette barrière 5 (cf fig. 3D) permet de retenir tous les articles non concernés par le cycle de conditionnement en cours.

Enfin (cf fig. 3E), lorsque le cycle de conditionnement en cours est terminé, la barrière 5 est remontée.

Il est à noter que, dans un mode de réalisation plus simple de l'invention, la machine ne comporte pas de barrière 5. Dans ce cas, le peigne 4 est abaissé jusqu'à la fin du cycle de conditionnement en cours.

On présente maintenant en détail, en relation avec la figure 5, l'étape 41 de repérage et de comptage du procédé de la figure 4. Cette étape 41 comprend par exemple les étapes suivantes
- mémorisation (51) d'une image numérique prise par la caméra 7 et représentant la zone de vision 9 à un instant donné. On prend par exemple une image tous les 15 cm d'avancement si la zone de vision 9 est longue d'environ 80 cm ;
- binarisation (52) de l'image mémorisée ;
- calcul (53) du nombre de nouveaux articles apparus dans la zone de vision 9;
- calcul (54) du nombre cumulé N d'articles passés dans la zone de vision depuis le début du cycle de conditionnement en cours, par addition du nombre cumulé précédent avec le nombre de nouveaux articles.

Comme présenté sur la figure 7, l'étape 53 de calcul du nombre de nouveaux articles apparus dans la zone de vision 9 comprend par exemple les étapes suivantes :
- recherche (71) de taches sur la dernière image mémorisée ;
- détermination (72) des nouvelles tâches apparues dans la zone de vision 9, par comparaison des taches de la dernière image mémorisée avec celles de l'image mémorisée précédente ;
- calcul (73) du nombre de nouveaux articles contenus dans les nouvelles tâches.

Par tache, on entend ici un ensemble d'un ou plusieurs articles adjacents ou accolés, qui est vu par le système de vision artificielle 3 comme possédant un contour unique. En d'autres termes, le système de vision artificielle ne sait pas distinguer individuellement chacun des articles d'une tache et traite donc celle-ci comme un élément en tant que tel, possédant des coordonnées (par exemple des abscisses minimale et maximale, et des ordonnées minimale et maximale) et une surface.

Pour réaliser la comparaison des tâches, d'une image à l'autre, le système de vision artificielle 3 peut par exemple gérer une liste de tâches, en associant à chaque tâche sa surface, ses coordonnées et le nombre de produits qu'elle contient. Pour retrouver une tâche d'une image à l'autre, on considère que la tache subit essentiellement un mouvement de translation. Toutefois, on peut admettre une capacité de mouvement d'un autre type, ainsi qu'une légère variation de surface.

Le calcul (73) du nombre de nouveaux articles contenus dans chaque nouvelle tache consiste à diviser la surface de cette dernière par une surface d'article prédéterminée. En d'autres termes, on définit un article comme un élément possédant une surface donnée. On peut également effectuer les calculs avec des surfaces d'article minimale et maximale, de façon à approximer au mieux la réalité.

On présente maintenant en détail, en relation avec la figure 6, l'étape 43 de calcul de l'information de commande du peigne de la figure 4. Cette étape 43 comprend par exemple les étapes suivantes :
- recherche (61) de groupes d'articles sur la dernière image mémorisée ;
- calcul (62), selon une stratégie prédéterminée, d'une sélection d'un ou plusieurs groupes et d'un ordre d'abaissement des dents tel qu'il autorise le passage du ou des groupes sélectionnés. Le ou les articles du ou des groupes sélectionnés constituent le ou les derniers articles permettant de faire l'appoint du nombre N d'articles à la quantité prédéterminée N₀.

Par groupe, on entend ici un ensemble d'un ou plusieurs articles adjacents ou accolés, qui est indivisible par le peigne 4. En d'autres termes, le peigne 4, du fait notamment de l'inertie des dents, de la vitesse du tapis roulant ou encore du jeu autorisé de mouvement des articles, ne permet pas de laisser passer une partie des articles du groupe et de retenir les autres : il ne peut traiter tous ces articles que comme un même ensemble, qu'il retient ou laisse passer.

Afin de simplifier les calculs de nombre d'articles par groupe, on considère par exemple qu'un groupe est constitué d'un nombre entier de taches.

Ainsi, comme illustré sur la figure 7, le système de vision artificielle voit des taches 81, qu'il réunit en groupes 82 en fonction notamment des contraintes mécaniques (inertie des dents, pas du peigne, vitesse du tapis roulant), du jeu autorisé de mouvement des taches, et de la disposition et de la taille des tâches. Le système de vision artificielle 3 ne distingue pas les articles à l'intérieur des tâches, ces articles étant simplement définis, d'une façon générale, par une surface et éventuellement une capacité de mouvement.

Pour calculer une sélection d'un ou plusieurs groupes et un ordre d'abaissement des dents correspondant, une stratégie peut consister à calculer toutes les possibilités, et à retenir celle qui conduit à un nombre N d'articles égal à la quantité prédéterminée N₀, ou bien à un nombre N qui s'en approche le plus par excès.

## Revendications

1. Procédé de tri et de regroupement d'articles (2) individuels en vue de leur conditionnement par quantité prédéterminée lors de cycles de conditionnement successifs, lesdits articles (2) étant entraînés vers un dispositif de conditionnement par des moyens d'amenée (1), comprenant, pour chaque cycle de conditionnement, une étape de repérage et comptage (41), par un système de vision artificielle (3) dont la zone de vision (9) englobe au moins une portion desdits moyens d'amenée (1), des articles (2) passant dans ladite zone de vision (9) et, lorsqu'une quantité prédéterminée (N₀) d'articles (2) est atteinte pour ledit cycle de conditionnement, une étape de calcul (43), par ledit système de vision artificielle (3), d'une information (14) de commande d'un peigne (4) de rétention temporaire d'articles (2) entraînés par lesdits moyens d'amenée (1), ledit peigne (4) étant placé en aval de ladite zone de vision (9) et comportant une pluralité de dents (10,11,31,33) pouvant prendre chacune deux positions, à savoir une position de repos et une position de rétention, dans lesquelles ladite dent (10,11,31,33) n'entrave pas et entrave respectivement le passage des articles (2) ladite information (14) de commande du peigne (4) étant telle que l'abaissement de certaines dents (10,11,31,33) est retardé de façon à autoriser sélectivement le passage du ou des derniers articles (32) permettant de faire l'appoint du nombre d'articles (N) à ladite quantité prédéterminée (N₀), et une étape d'abaissement (44) des dents (10,11,31,33) du peigne (4), de la position de repos à celle de rétention, jusqu'à la fin du cycle de conditionnement en cours, en fonction de ladite information (14) de commande du peigne (4),
**caractérisé en ce que** ladite étape (41) de repérage et comptage des articles (2) passant dans la zone de vision (9) est réalisée à l'aide d'une caméra matricielle (7) incluse dans ledit système de vision artificielle (3)
et **en ce qu'**elle comprend les étapes suivantes :
- mémorisation (51) d'une image numérique prise par ladite caméra (7);
- calcul (53) du nombre de nouveaux articles (2) apparus dans la zone de vision (9), par comparaison de la dernière image mémorisée avec la précédente image mémorisée,
- calcul (54) du nombre cumulé d'articles (2) passés dans la zone de vision (9) depuis le début du cycle de conditionnement en cours,
- comparaison (42) dudit nombre cumulé d'articles (2) avec ladite quantité prédéterminée d'articles (2).

2. Procédé selon la revendication 1, **caractérisé en ce que** ladite étape (43) de calcul d'une information de commande du peigne (4) comprend les étapes suivantes :
- recherche (61) de groupes d'articles (2) sur ladite dernière image mémorisée, chaque groupe (82) comprenant un ou plusieurs articles (2) adjacents et constituant un ensemble indivisible par ledit peigne (4),
- calcul (62), selon une stratégie prédéterminée, d'une sélection d'au moins un groupe et d'un ordre d'abaissement des dents (10,11; 31,33) associé autorisant sélectivement le passage dudit groupe de la sélection, le ou les articles (2) dudit groupe de la sélection constituant ledit ou lesdits derniers articles (32) permettant de faire l'appoint du nombre (N) d'articles à la quantité prédéterminée (N₀).

3. Procédé selon l'une quelconque des revendications 1 et 2, **caractérisé en ce que** ladite étape (53) de calcul du nombre de nouveaux articles apparus dans la zone de vision (9) comprend les étapes suivantes :
- recherche (71) de taches sur ladite dernière image mémorisée, chaque tache comprenant un ou plusieurs articles (2) adjacents et étant vue par ledit système de vision artificielle (3) comme possédant un contour unique,
- détermination (72) des nouvelles taches apparues dans la zone de vision (9), par comparaison des taches de la dernière image mémorisée avec celles de la précédente image mémorisée,
- calcul (73) du nombre de nouveaux articles (2) contenus dans ledites nouvelles taches, le nombre de nouveaux articles (2) contenus dans chaque nouvelle tache étant obtenu par division de la surface de ladite tache par une surface d'article (2) prédéterminée.

4. Procédé selon les revendications 2 et 3, **caractérisé en ce que** chaque groupe (82) est constitué d'un nombre entier de taches (81).

5. Procédé selon l'une quelconque des revendications 1 à 4, **caractérisé en ce qu**'il comprend, suite à ladite étape (44) d'abaissement des dents (10,11; 31,33) du peigne (4) et lorsque ladite quantité prédéterminée (N₀) d'articles (2) est atteinte pour le cycle de conditionnement en cours, une étape supplémentaire (45) d'abaissement d'une barrière (5) de rétention temporaire d'articles (2) entraînés par les moyens d'amenée (1), ladite barrière (5) étant placée en aval dudit peigne (4) de rétention temporaire , l'abaissement de ladite barrière (5) jusqu'à la fin du cycle de conditionnement en cours étant retardé par rapport à l'abaissement du peigne (4), de façon à autoriser le passage dudit ou desdits derniers articles (32) permettant de faire l'appoint, l'abaissement de ladite barrière (5) autorisant la remontée dudit peigne (4) avant la fin du cycle de conditionnement en cours.

6. Machine de tri et de regroupement d'articles (2) individuels en vue de leur conditionnement par quantité prédéterminée lors de cycles de conditionnement successifs, ladite machine comprenant des moyens (1) d'amenée desdits articles (2) vers un dispositif de conditionnement, un système de vision artificielle (3) dont la zone de vision (9) englobe au moins une portion desdits moyens d'amenée (1), ledit système de vision artificielle (3) permettant de repérer et de compter les articles 2) passant dans ladite zone de vision (9), un peigne (4) de rétention temporaire d'articles (2) entraînés par lesdits moyens d'amenée (1), ledit peigne (4) étant placé en aval de ladite zone de vision (9) et comportant une pluralité de dents (10,11; 31,33) pouvant prendre chacune deux positions, à savoir une position de repos et une position de rétention, dans lesquelles ladite dent (10,11; 31,33) n'entrave pas et entrave respectivement le passage des articles (2), ledit système de vision artificielle (3) délivrant une information (14) de commande du peigne (4) afin que les dents (10,11; 31,33) du peigne (4) soient abaissées, de la position de repos à celle de rétention, jusqu'à la fin du cycle de conditionnement en cours, l'abaissement de certaines dents (10,11; 31,33), etant retardé de façon à autoriser sélectivement le passage du ou des derniers articles (32) permettant de faire l'appoint d'un nombre (N) d'articles (2) à ladite quantité prédéterminée (N₀) pour le cycle de conditionnement en cours déterminé par le système de vision (3), **caractérisée en ce que** ledit système de vision artificielle (3) est à caméra matricielle (7) et fonctionne conformément au procédé selon l'une quelconque des revendications 1 à 5.

7. Machine selon la revendication 6, **caractérisée en ce qu'**elle comporte une barrière (5) de rétention temporaire d'articles (2) entraînés par lesdits moyens d'amenée (1), ladite barrière (5) étant placée en aval dudit peigne de rétention temporaire (4), l'abaissement de ladite barrière (5) jusqu'à la fin du cycle de conditionnement en cours étant retardé par rapport à l'abaissement du peigne (4), de façon à autoriser le passage dudit ou desdits derniers articles (32) permettant de faire l'appoint, l'abaissement de ladite barrière (5) autorisant la remontée dudit peigne (4) avant la fin du cycle de conditionnement en cours.

8. Machine selon la revendication 6 ou 7, **caractérisée en ce que** lesdits moyens d'amenée (1) comprennent, en amont de ladite zone de vision (9), une zone d'accélération (13), permettant d'étaler lesdits articles (2) sur lesdits moyens d'amenée (1).

9. Machine selon l'une quelconque des revendications 6 à 8, **caractérisée en ce qu'**elle comprend, en amont de ladite zone de vision (9), une brosse (12) placée au-dessus desdits moyens d'amenée (1) et tournant dans le sens inverse du sens d'entraînement desdits moyens d'amenée (1) de façon à supprimer toute superposition d'articles (2) sur ledits moyens d'amenée (1).

## Patentansprüche

1. Verfahren zum Sortieren und Umgruppieren von individuellen Artikeln (2) entsprechend ihrer Zusammenstellung nach vorbestimmter Anzahl, die sukzessiven Zusammenstellungszyklen entspricht, wobei die genannten Artikel (2) in Richtung auf eine Zusammenstellungsvorrichtung durch Transportmittel (1) gefördert werden, wobei das Verfahren umfasst:
- für jeden Zusammenstellungszyklus einen Ortungs- und Zählschritt (41) durch ein maschinelles optisches Erfassungssystem, dessen Erfassungsbereich (9) wenigstens einen Abschnitt der genannten Transportmittel (1) der Artikel (2), die den genannten Erfassungsbereich (9) passieren, erfasst, bis dass eine vorherbestimmte Anzahl (N₀) mit dem genannten Zusammenstellungszyklus erreicht ist,
- eine Berechnung (43) einer Information (14) durch das maschinelle optische Erfassungssystem (3), für die Steuerung eines verstellbaren Rechens (4) für die temporäre Zurückhaltung von Artikeln, die durch die genannten Transportmittel (1) gefördert werden,
- wobei dieser Rechen (4) stromabwärts in Bezug zum Erfassungsbereich (9) angeordnet ist und eine Vielzahl von Zinken (10,11;31,33) trägt, von denen jede einzelne zwei Positionen einnehmen kann, nämlich eine Ruheposition und eine Rückhalteposition, in der die genannten Zinken (10,11;31,33) die Passage der Artikel nicht hemmen bzw. hemmen,
- wobei die genannte Steuerungsinformation (14) für den Rechen (4) derart ist, dass das Ablassen der einzelnen Zinken (10,11;31 33) derart verzögert werden kann, dass selektiv die Passage des letzten oder der letzten Artikel (32) ermöglicht ist und eine Anzahl (N) von Artikeln entsprechend der vorbestimmen zusammenzustellenden Anzahl (N₀) im laufenden Zusammenstellungszyklus passend bereitstellbar ist,
- und einen Ablassschritt (44) der Rechenzinken (10, 11; 31, 33) von der Ruhestellung in die Rückhaltestellung bis zum Ende des laufenden Zusammenstellungszyklus als Funktionsfolge der genannten Steuerungsinformation (14) für den Rechen,
**dadurch gekennzeichnet, dass** der Ortungs- und Zählschritt (41) der Artikel (2), die den Erfassungsbereich (9) passieren, mit Hilfe einer Matrixkamera (7) realisiert ist, die zu dem maschinellen optischen Erfassungssystem gehört, wobei der Ortungs- und Zählschritt folgende Einzelschritte umfasst:
- Speicherung (51) eines digitalen Bildes, das von der Kamera (7) aufgenommen wurde;
- Berechnung (53) der neuen Artikel (2), die in dem Erfassungsbereich (9) erschienen sind, durch Vergleich des zuletzt gespeicherten Bildes mit dem vorhergehend gespeicherten;
- Berechnung (54) der kumulierten Zahl von Artikeln (2), die den Erfassungsbereich (9) nach dem Beginn des laufenden Zusammenstellungszyklus passiert haben,
- Vergleich (42) der genannten kumulierten Zahl der Artikel (2) mit der genannten vorherbestimmten Anzahl der Artikel (2) .

2. Verfahren nach Anspruch 1, **dadurch gekennzeichnet, dass** der Schritt (43) der Berechnung einer Steuerungsinformation für den Rechen (4) folgende Schritte umfasst:
- Suche (61) nach Gruppen von Artikeln (2) auf dem gespeicherten Bild, wobei jede Gruppe (82) einen oder mehrere benachbarte Artikel (2) enthält, die ein Ensemble bilden, das durch den Rechen (4) nicht teilbar ist,
- Berechnung (62) - nach einer vorbestimmten Strategie - einer Auswahl von wenigstens einer Gruppe und einer Reihenfolge von Absenkungen der assoziierten Zinken (10,11;31,33), so dass selektiv die Passage der Auswahl-Gruppe, die der oder die Artikel (2) bilden, ermöglicht ist, wobei der oder die Artikel der Auswahl, die den letzten oder die letzten Artikel (32) darstellen, eine Bereitstellung der Zahl (N) von Artikeln bis zur vorbestimmten Zahl (N₀) ermöglicht.

3. Verfahren nach einem der Ansprüche 1 und 2, **dadurch gekennzeichnet, dass** der Schritt (53) der Berechnung der Zahl der neuen, in dem Erfassungsbereich (9) erscheinenden Artikel folgende Einzelschritte umfasst:
- Suche (71) nach umgrenzten Bereichen [81] auf dem letzten gespeicherten Bild, wobei jeder Bereich [81] einen oder mehrere unmittelbar benachbarte Artikel umfasst und durch das maschinelle optische Erfassungssystem (3) so gesehen wird, dass er eine unitäre Kontur besitzt;
- Bestimmung (72) der im Erfassungsbereich (9) neu erschienenen Bereiche durch Vergleich mit den Bereichen des letzten gespeicherten Bildes mit denen des vorher gespeicherten Bildes,
- Berechnung (73) der Zahl der neuen Artikel (2), die in den neuen Bereichen enthalten ist, wobei die Anzahl der neuen Artikel, die in jedem Bereich enthalten sind, durch Division der Oberfläche des genannten Bereiches durch die vorbestimmte Oberfläche eines Artikels bestimmt wird.

4. Verfahren nach den Ansprüchen 2 und 3, **dadurch gekennzeichnet, dass** jede Gruppe (82) aus einer ganzzahligen Zahl von Bereichen [81] besteht.

5. Verfahren nach wenigstens einem der Ansprüche 1 bis 4, **dadurch gekennzeichnet, dass** das Verfahren einen ergänzenden Schritt (45) des Absenkens einer Barriere (5) für das temporäre Rückhalten der Artikel (2), die durch die Transportmittel (1) mitgeführt sind, nach dem Schritt (44) des Absenkens der Zinken (10, 11; 31, 33) des Rechens (4) und des Erwartens der vorbestimmten Zahl (No) an Artikeln (2) für den laufenden Zusammenstellungszyklus umfasst, wobei die Barriere (5) die stromabwärts in Bezug auf den verstellbaren Rückhalterechen (4) angeordnet ist und das Ablassen der genannten Barriere (5) bis zum Ende des laufenden Zusammenstellungszyklus in Bezug auf das Ablassen des Rechens (4) derart zu verzögern ist, dass die Passage des genannten Artikels oder der genannten letzten Artikel (32) passend ermöglicht ist und das Ablassen der Barriere (5) das Hochfahren des Rechens (4) vor dem Ende des laufenden Zusammenstellungszyklus erlaubt.

6. Vorrichtung zum Sortieren und Umgruppieren von individuellen Artikeln (2) entsprechend ihrer Zusammenstellung nach vorbestimmter Menge, die sukzessiven Zusammenstellungszyklen entspricht, wobei die genannte Vorrichtung umfasst:
- Transportmittel (1) für die genannten Artikel (2) in Richtung auf eine Zusammenstellungsvorrichtung;
- ein maschinelles optischen Erfassungssystem (3), dessen Erfassungsbereich (9) wenigstens einen Abschnitt des genannten Transportmittels (1) erfasst, wobei das genannte maschinelle optische Erfassungssystem (3) es ermöglicht, die Artikel zu orten und zu zählen, die den genannten Erfassungsbereich (9) passieren;
- einen veränderbaren Rechen (4) für die temporäre Rückhaltung der durch die Transportmittel (1) geförderten Artikel (2), der stromabwärts zum Erfassungsbereich (9) angeordnet ist und der eine Vielzahl von Zinken (10,11;31,33) trägt, von denen jede einzelne zwei Positionen einnehmen kann, nämlich eine Ruheposition und eine Rückhalteposition, in der die genannten Zinken (10,11;31,33) die Passage der Artikel nicht hemmen bzw. hemmen,
- und wobei das maschinelle optische Erfassungssystem (3) eine Steuerungsinformation (14) an den Rechen (4) senden kann, entsprechend der bis zum Ende des laufenden Zusammenstellungszyklus die Rechenzinken (10,11;31,33) aus der Ruheposition in die Rückhalteposition abgelassen werden, wobei das Ablassen der einzelnen Zinken derart verzögert werden kann, dass selektiv die Passage des letzten oder der letzten Artikel (32) ermöglicht ist und eine Anzahl (N) von Artikeln (2) entsprechend der vorbestimmen zusammenzustellenden Anzahl (N₀) im laufenden Zusammenstellungszyklus, der durch das maschinelle optische Erfassungssystem bestimmt ist, passend bereitstellbar ist. **dadurch gekennzeichnet, dass** das maschinelle optische Erfassungssystem eine Digitalkamera (7) ist und gemäß dem Verfahren eines der Ansprüche 1 bis 5 funktioniert.

7. Vorrichtung nach Anspruch 6, **dadurch gekennzeichnet, dass** sie eine temporär verwendete Rückhaltebarriere (5) für die durch die Transportmittel (1) mitgeführten Artikel umfasst, wobei die Barriere (5) stromabwärts in Bezug auf den verstellbaren Rückhalterechen (4) angeordnet ist und wobei das Herunterlassen der genannten Barriere (5) bis zum Ende des laufenden Zusammenstellungszyklus in Bezug auf das Ablassen des Rechens (4) derart zu verzögern ist, dass die Passage des genannten Artikels oder der genannten letzten Artikel (32) passend ermöglicht ist und das Ablassen der Barriere (5) das Hochfahren des Rechens (4) vor dem Ende des laufenden Zusammenstellungszyklus erlaubt.

8. Vorrichtung nach einem der Ansprüche 6 bis 7, **dadurch gekennzeichnet, dass** die genannten Transportmittel (1) stromaufwärts zum Erfassungsbereich (9) eine Beschleunigungszone (13) umfassen, die die Vereinzelung der Artikel (2) auf den Transportmitteln (1) erlaubt.

9. Vorrichtung nach einem der Ansprüche 6 bis 8, **dadurch gekennzeichnet, dass** sie stromaufwärts in Bezug auf den Erfassungsbereich (9) eine Bürste (12) umfasst, die oberhalb der genannten Transportmittel (1) angeordnet ist und sich in einer gegenüber der Transportrichtung der Transportmittel (1) entgegengesetzten Richtung dreht, um jedes Aufeinanderliegen der Artikel (2) auf den Transportmitteln (1) zu unterbinden.

## Claims

1. Method for sorting and regrouping individual articles (2) for the purpose of packaging them in predetermined quantities during successive packaging cycles, the said articles (2) being carried towards a packaging device by delivery means (1), comprising, for each packaging cycle, a stage (41) for detecting and counting, by means of an artificial vision system (3) whose field of vision (9) encompasses at least a portion of the said delivery means (1), articles (2) passing into the said field of vision (9) and, when a predetermined quantity (N₀) of articles (2) has been attained for the said packaging cycle, a stage (43) for calculating, by means of the said artificial vision system (3), a parameter (14) for controlling a comb (4) for temporarily retaining articles (2) carried by the said delivery means (1), the said comb (4) being located downstream from the said field of vision (9) and comprising a plurality of teeth (10, 11; 31, 33), each of which is able to assume two positions, namely, a neutral position and a retaining position, in which, respectively, the said tooth (10, 11; 31, 33) does not obstruct and obstructs the passage of the articles (2), the said parameter (14) for controlling the comb (4) being such that the lowering of certain teeth (10, 11; 31, 33) is retarded so as to selectively permit the passage of the last article or articles (32) enabling the number (N) of articles to be made up exactly to the predetermined quantity (N₀), and a stage (44) for lowering the teeth (10, 11; 31, 33) of the comb (4), from the neutral position to the retaining position, until the end of the current packaging cycle, in dependence on the said parameter (14) for controlling the comb (4),
**characterized in that** the said stage (41) for detecting and counting articles (2) passing into the field of vision (9) is realized by means of a matrix camera (7) included in the said artificial vision system (3),
and **in that** it comprises the following stages:
- storage (51) of a digital image taken by the said camera (7);
- calculation (53) of the number of new articles (2) appearing in the field of vision (9), by comparison of the last stored image with the preceding stored image,
- calculation (54) of the cumulated number of articles (2) which have passed into the field of vision (9) since the start of the current packaging cycle,
- comparison (42) of the said cumulated number of articles (2) with the said predetermined quantity of articles (2).

2. Method according to claim 1, **characterized in that** the said stage (43) for calculating a parameter for controlling the comb (4) comprises the following stages:
- search (61) for groups of articles (2) on the said last stored image, each group (82) comprising one or more adjacent articles (2) and constituting an entity which is not divisible by the said comb (4),
- calculation (62), according to a predetermined strategy, of a selection of at least one group and of an associated order of lowering of the teeth (10, 11; 31, 33) selectively permitting the passage of the said selected group, the article or articles (2) of the said selected group constituting the said last article or articles (32) enabling the number (N) of articles to be made up exactly to the predetermined quantity (N₀).

3. Method according to either of claims 1 or 2, **characterized in that** the said stage (53) for calculating the number of new articles appearing in the field of vision (9) comprises the following stages:
- search (71) for spots on the said last stored image, each spot comprising one or more adjacent articles (2) and being seen by the said artificial vision system (3) as possessing a unique contour,
- determination (72) of new spots appearing in the field of vision (9), by comparison of the spots of the last stored image with those of the preceding stored image,
- calculation (73) of the number of new articles (2) contained in the said new spots, the number of new articles (2) contained in each new spot being obtained by division of the surface area of the said spot by a predetermined surface area of an article (2).

4. Method according to claims 2 and 3, **characterized in that** each group (82) is constituted by a whole number of spots (81) .

5. Method according to any one of claims 1 to 4, **characterized in that** it comprises, following the said stage (44) for lowering the teeth (10, 11, 31, 33) of the comb (4) and when the said predetermined quantity (No) of articles (2) has been attained for the current packaging cycle, an additional stage (45) for lowering a barrier (5) for temporarily retaining articles (2) carried by the delivery means (1), the said barrier (5) being located downstream from the said comb (4) for temporary retention, the lowering of the said barrier (5) until the end of the current packaging cycle being retarded relative to the lowering of the comb (4) so as to permit the passage of the said last article or articles (32) enabling the exact number to be made up, the lowering of the said barrier (5) enabling the said comb (4) to be raised before the end of the current packaging cycle.

6. Machine for sorting and regrouping individual articles (2) for the purpose of packaging them in predetermined quantities during successive packaging cycles, the said machine comprising means (1) for delivering the said articles (2) to a packaging device, an artificial vision system (3) whose field of vision (9) encompasses at least a portion of the said delivery means (1), the said artificial vision system (3) enabling the articles (2) passing into the said field of vision (9) to be detected and counted, a comb (4) for temporarily retaining articles (2) carried by the said delivery means (1), the said comb (4) being located downstream from the said field of vision (9) and comprising a plurality of teeth (10, 11; 31, 33), each of which is able to assume two positions, namely, a neutral position and a retaining position, in which, respectively, the said tooth (10, 11; 31, 33) does not obstruct and obstructs the passage of the articles (2), the said artificial vision system (3) supplying a parameter (14) for controlling the comb (4) in order that the teeth (10, 11, 31, 33) of the comb (4) are lowered, from the neutral position to the retaining position, until the end of the current packaging cycle, the lowering of certain teeth (10, 11; 31, 33) being retarded so as to selectively permit the passage of the last article or articles (32) enabling a number (N) of articles (2) to be made up exactly to the predetermined quantity (N₀) for the current packaging cycle, determined by the vision system (3), **characterized in that** the said artificial vision system (3) is a matrix camera (7) system and operates in accordance with the method according to any one of claims 1 to 5.

7. Machine according to claim 6, **characterized in that** it comprises a barrier (5) for temporarily retaining articles (2) carried by the delivery means (1), the said barrier (5) being located downstream from the said comb (4) for temporary retention, the lowering of the said barrier (5) until the end of the current packaging cycle being retarded relative to the lowering of the comb (4) so as to permit the passage of the said last article or articles (32) enabling the exact number to be made up, the lowering of the said barrier (5) enabling the said comb (4) to be raised before the end of the current packaging cycle.

8. Machine according to claim 6 or 7, **characterized in that** the said delivery means (1) comprise, upstream from the said field of vision (9), an acceleration zone (13) enabling the said articles (2) to be spread out on the said delivery means (1).

9. Machine according to any one of claims 6 to 8, **characterized in that** it comprises, upstream from the said field of vision (9), a brush (12) located above the said delivery means (1) and rotating in the direction contrary to the direction of carrying of the said delivery means (1) so as to prevent any superposition of articles (2) on the said delivery means (1).
